# EUROPÄISCHE PATENTSCHRIFT

(11) **EP 0 172 158 B1**
(45) Veröffentlichungstag und Bekanntmachung des Hinweises auf die Patenterteilung: **25.10.1989**
(21) Anmeldenummer: 85890172.1
(22) Anmeldetag: 01.08.1985
(51) Int. Cl.: A43B 5/04

(54) **Skischuh**
Ski boot
Chaussure de ski

(30) Priorität: 01.08.1984 AT 2481/84
(43) Veröffentlichungstag der Anmeldung: 19.02.1986
(73) Patentinhaber: Koflach Sport Gesellschaft m.b.H. & Co. KG, A-4840 Vöcklabruck (AT)
(72) Erfinder: Hensler, Adolf, A-8580 Köflach (AT)
(74) Vertreter: Kretschmer, Adolf

(56) Entgegenhaltungen:
- EP-A- 0 123 636
- FR-A- 2 506 135
- FR-A- 2 527 908

## Beschreibung

Die Erfindung bezieht sich auf einen Skischuh mit einem für den Einstieg von hinten abbieg-oder abklappbaren Heckteil, mit einer aus Kunststoff bestehenden Unterschale und einem relativ zur Unterschale schwenkbaren Schaftteil.

Bei derartigen Skischuhen ist es bereits bekannt, den Schaftteil bzw. die Manschette um eine zur Sohlenebene im wesentlichen parallele Achse in Richtung einer Vorlage und in Richtung einer Rücklage verschwenkbar auszubilden. Aus der FR-A-2 506 135 ist ein Skischuh der eingangs genannten Art bekanntgeworden, wobei eine mehr oder minder flexible und gelenkig angeschlossene Druckverteilungsplatte an dem im wesentlichen starren Schaftteil vorgesehen ist, wobei die Druckverteilungsplatte den starren Schaftteil innen übergreift. Die Druckverteilungsplatte ist dabei gelenkig angeschlossen, um durch den starren Schaft hervorgerufene Druckstellen zu vermeiden. Dabei kann die Druckverteilungsplatte auch im geschlossenen Zustand des Schaftes Ausgleichsbewegungen ausführen und es ist für eine wirksame Verstellung der durch die Druckverteilungsplatte gebildeten Oberkante diese in Längsschlitzen geführt.

Es ist weiters bereits bekannt, die Anlenkstellen des Schaftteiles bzw. der Manschette an der Unterschale höhenverstellbar auszubilden, um auf diese Weise eine Neigung des Schaftes relativ zur auf die Sohle normalen Längsmittelebene des Schuhes zu erzielen. Eine derartige Verstellung der Neigung aus der Längsmittelebene nach beiden Seiten ist jedoch mit dem Nachteil verbunden, daß sich das Dämpfungsverhalten bei einer Schwenkung des Schuhes in Richtung zur Vorlage grundtegend ändert. Während bei einer Normallage der Schwenkachse für die Verschwenkung des Schaftteiles in die Vorlage bzw. in die Rücklage ein definierter Reibwiderstand des unteren Endes des Schaftteiles an der Oberkante der Unterschale und in der Regel auch ein definierter Anschlag für die maximale Verschwenkbarkeit in Richtung zur Vorlage vorgegeben ist, ändert sich sowohl der Abstand bis zum Auftreffen auf dem Anschlag als auch das Reibungsverhalten bei einer Verstellung der Manschette aus dieser Grundeinstellung der Anlenkachse.

Die Erfindung zielt nun darauf ab, eine Anpassung des Schaftteiles an unterschiedliche Bein- bzw. Wadenformen zu ermöglichen und insbesondere eine seitliche Neigbarkeit des Schaftteiles relativ zur Unterschale zu erzielen, ohne daß hiebei das Dämpfungsverhalten bzw. das Schwenkverhalten in die Vorlage und aus der Vorlage heraus beeinträchtigt bzw. beeinflußt wird. Zur Lösung dieser Aufgabe besteht die Erfindung im wesentlichen darin, daß der schwenkbare Schaftteil einen Lappen aufweist, welcher Lappen in Umfangsrichtung des Schaftteiles verläuft und nach hinten zum Heckteil spannbar ist und in einem quer zur Längsmittelebene des Schuhes liegenden, der Schuhspitze zugewandten Bereich des Schaftteiles diesen außen überlappend angeordnet ist, und daß der Lappen mit seinem freien Endbereich in verschiedenen Höhenlagen gegen den Schaftteil spannbar angeordnet ist. Der am schwenkbaren Schaftteil vorgesehene Lappen kann dabei einstückig mit dem Schaftteil oder als gesonderter Lappen ausgebildet sein, dessen freies Ende in Abstand von der Schwenkachse des Schaftteiles für die Verschwenkung in eine Vorlage- oder eine Rücklagestellung an der Seite des Skistiefels in verschiedenen Höhenlagen gegen den Schaftteil spannbar ist. Dadurch, daß diese Festlegung in verschiedener Höhenlage ermöglicht wird, ergibt sich eine Anpassung an verschiedene Beinformen bzw. Wadenformen und auch eine Einstellbarkeit der Achse des Schaftteiles relativ zur Längsmittelebene des Skischuhes, ohne daß hiebei die Schwenkbarkeit in Richtung einer Vorlage- oder eine Rücklagestellung bzw. das Dämpfungsverhalten bei einer Verschwenkung des Schaftes relativ zur Schale beeinflußt bzw. beeinträchtigt wird.

Für die Festlegung des freien Endes des Lappens in verschiedenen Höhenlagen kann bei Verwendung von Schnallen die Schnalle oder die Anlenkstelle am Lappen gelenkig gelagert sein, wodurch bei der Verformung beim Schließen eine Verstellung der Höhenlage je nach Schließkraft erfolgt, solange die Zugrichtung nicht im Umfangsrichtung des Schaftes bzw. parallel zur Sohlenebene verläuft.

Um einen dichtenden Abschluß des Schaftteiles sicherzustellen, soll der Lappen in der Schließlage den der Schuhspitze zugewandten Bereich abdecken bzw. übergreifen. Dies kann in einfacher Weise und ohne komplizierte Verformung dadurch gewährleistet werden, daß der Lappen als vom Schaftteil gesonderter Lappen ausgebildet ist und mit dem Schaftteil verbindbar ist. Ein derartiger gesonderter Lappen erlaubt durch Wahl entsprechender Anlenkachsen ein hohen Maß an Höheneinstellung ohne Verformung des Materials des Lappens und kann daher verhältnismäßig steif ausgebildet sein. Im Falle eines derartigen gesonderten Lappens läßt sich die Ausbildung bei größtmöglicher Verstellbarkeit in einfacher Weise dadurch verbessern, daß der Schaftteil im Berreich des Lappens eine Ausnehmung aufweist, welche vom Lappen in der Schließlage übergriffen ist, wodurch eine dichtende Abdeckung über den gesamten Umfang des Lappens sichergestellt ist. Der Lappen kann hiebei an der Innenseite die gleiche Auskleidung bzw. Polsterung aufweisen, wie der übrige Schaftteil und trotz gesonderter Ausbildung einen integrierenden Bestandteil des Schaftteiles mit unmittelbar in den übrigen Schaftteil übergehender Polsterung bilden. Der Schuh kann aber auch mit einem gesonderten Innenschuh ausgebildet sein, in welchem Fall es nicht zuletzt aus optischen Gründen vorteilhaft erscheint, die Ausbildung so zu treffen, daß der Schaftteil im Bereich des Lappens auf geringere Wandstärke abgesetzt ausgebildet ist, daß die Innenkontur des auf geringere Wandstärke abgesetzten Bereiches im wesentlichen des Außenkontur des Lappens entspricht und daß die Ausnehmung im auf geringere Wandstärke abgesetzten Bereich kleiner ist als der auf geringere Wandstärke abgesetzte und vom Lappen in der Schließlage übergriffene Bereich. Auf diese Weise wird eine im wesentlichen stufenfreie Außenkontur des Skischuhes bei guter Dichtheit sichergestellt.

Für die Festlegung des freien Endes des Lappens in verschiedenen Höhenlagen im seitlichen Bereich des Schuhes, insbesondere des Schaftteiles selbst, ist die Ausbildung in besonders vorteilhafter Weise so getroffen, daß der Schaftteil ein in Richtung zur Sohle sich erstreckendes Langloch aufweist, in welchem ein Beschlagteil für die Festlegung des Lappens verschieblich und festlegbar geführt ist. Auf diese Weise wird eine exakte Höhenführung gewährleistet, wobei sich diese Ausbildung besonders für einen Skischuh eignet, bei welchem der hintere Teil als Heckklappe abklappbar ist, um einen Einstieg von hinten zu ermöglichen. Die Festlegung des Lappens über einen in einem Langloch geführten Beschlag ergibt hiebei den Vorteil, daß lediglich die Achse des Schaftes, nicht aber der Innenumfang des Schaftteils, verstellt wird, so daß unangenehme Druckstellen mit Sicherheit vermieden werden. In besonders einfacher Weise kann hiebei der Beschlagteil als das Langloch hintergreifender, im Langloch unverdrehbarer Bauteil ausgebildet sein, mit welchem ein den Lappen durchsetzendes Verriegelungsglied kraftschlüssig kuppelbar ist. Der Eingriff kann hiebei beispielsweise durch ein Innengewinde im unverdrehbaren Bauteil und ein Bolzengewinde des Verriegelungsgliedes oder aber durch andere bekannte klemmende Verschlüsse, wie beispielsweise einen Hebel mit exzentrischer Preßfläche, welcher im im Langloch geführten Bauteil verankert ist, sichergestellt sein.

Zur weiteren Erhöhung der Sicherheit der Verriegelung der einmal gewählten Höhenlage kann die Ausbildung in vorteilhafter Weise so getroffen sein, daß der das Langloch hintergreifende Bauteil an seiner die Innenseite des Schaftteiles hintergreifenden Fläche mit reibungserhöhenden Mitteln, insbesondere einer quer zur Längsachse des Langloches verlaufenden Zahnung, ausgebildet ist.

In besonders vorteilhafter Weise ist das Langloch im Schaftteil oberhalb der Schwenkachse des Schaftteiles angeordnet, wobei sich vorzugsweise die Unterkante des Lappens bis nahe zur Unterkante des Schaftteiles, vorzugsweise bis zum Übergang in den Ristbereich, erstreckt. Bei einer derartigen Ausbildung läßt sich bei relativ geringer Länge des Langloches eine weitgehende Verstellung der Achse des Schaftes ohne nennenswerte Verstellung des Innenumfanges des Schaftteiles erzielen. Die Verstellbarkeit läßt sich auch bei relativ hartem Kunststoff als Material des Schaftteiles sicherstellen, wobei vorzugsweise der Lappen sich über einen Zentriwinkel von 90° - 180° des Schaftteiles erstreckt, um sicherzustellen, daß der Lappen in seiner Wurzel nicht überbelastet wird und zu Rißbildung neigt. Um eine derartige Überbelastung an der Wurzel des Lappens, wie sie bei einer einstückigen Ausbildung des Lappens mit dem Schaftteil auftreten könnte, mit Sicherheit auszuschließen, ist die Ausbildung vorzugsweise so getroffen, daß der der höhenverstellbaren Festlegung abgewandte Endbereich des Lappens um eine die im wesentlichen horizontale Achse des Schaftteiles schneidende oder kreuzende Achse schwenkbar am Schaftteil festgelegt ist.

Die Erfindung wird nachfolgend an Hand eines in der Zeichnung dargestellten Ausführungsbeispieles näher erläutert. In dieser zeigen:
Fig. 1 eine Seitenansicht eines erfindungsgemäßen Skischuhes,
Fig. 2 eine Ansicht dieses Schuhes von vorne,
Fig. 3 eine abgewandelte Ausbildung des Schaftteiles bei abgenommenem vorderen Lappen in perspektivischer Ansicht von vorne seitlich,
Fig. 4 eine Ansicht des Schaftteiles nach Fig. 3 von vorne und
Fig. 5 eine perspektivische Ansicht des Beschlagteiles zur höhenverstellbaren Festlegung des Lappens.

In Fig. 1 ist ein Skischuh 1 gezeigt, an dessen Unterschale 2 ein Schaftteil 3 um eine Achse 4 schwenkbar festgelegt ist. Für den Einstieg ist der fersenseitige Teil der Schale 2 abbieg- oder abklappbar, wobei im Falle einer abklappbaren Ausbildung der Heckteil gleichfalls um die Achse 4 verschwenkbar sein kann. Der Schaftteil 3 weist einen der Schuhspitze zugewendeten Lappen 5 auf, dessen freies Ende in Richtung des Doppelpfeiles 6 höhenverstellbar an der Außenseite des Schaftteiles 3 festlegbar ist. In der Darstellung nach Fig. 2 ist die Einrichtung für die Festlegung des Lappens in verschiedenen Höhenlagen mit 7 schematisch angedeutet. Der Lappen 5 ist als vom übrigen Teil des Schaftteiles gesondert ausgebildeter Lappen dargestellt und um eine angedeutete Anlenkachse 8 schwenkbar am Schaftteil festgelegt. Bei entsprechender Elastizität des Materials des Lappens 5 kann eine zweite Festlegung 9 an der dem freien Ende 10 des Lappens abgewandten Seite gleichfalls vorgesehen sein. Durch Festlegung in verschiedener Höhenlage entsprechend dem Doppelpfeil 6 an der mit 10 bezeichneten Stelle läßt sich die Achse 11 des Schaftes relativ zur Längsmittelebene in verschiedene seitliche Lagen verschieben und eine anatomische Anpassung an die Wadenform bzw. die Beinform erzielen. Die verschiedenen denkbaren Lagen der Achse 11, welche mit der Längsmittelebene des Schuhes im wesentlichen übereinstimmt bzw. zu dieser parallel ist, sind mit 12 und 13 bezeichnet. Die Schwenkachse 4, um welche der Schaftteil 3 in die Vorlage- bzw. die Rücklagestellung relativ zur Unterschale 2 verschwenkt werden kann, befindet sich in Abstand unterhalb der Stelle 10, an welcher der Lappen höhenverstellbar festgelegt ist.

Bei der Ausbildung nach Fig. 3 und 4 ist der größeren Übersichtlichkeit halber der Frontlappen 5 nicht eingezeichnet.

Bei dieser Ausbildung handelt es sich wiederum um einen Schaftteil, welcher nach hinten zu offen ist und auf diese Weise die Ausbildung des Schuhes mit einem abklappbaren Heckteil zuläßt. Der Schaftteil 15 weist in seinem der Schuhspitze zugewendeten Bereich eine Ausnehmung 16 auf, wobei der Rand dieser Ausnehmung 16 durch einen auf geringere Wandstärke abgesetzten Randbereich 17 gebildet ist. Dieser Randbereich 17 wird vom Frontlappen 5 abgedeckt, wobei der freie Endbereich des Frontlappens 5 in höhenverstellbarer Weise entsprechend dem Doppelpfeil 6 durch Verschiebung eines Beschlagteiles im Langloch 18 festlegbar ist. Die Schwenkachse 14 dieses Schaftteiles ist wiederum in Abstand vom Langloch 18 angeordnet, so daß eine Verstellung des Lappens durch Festlegung desselben in verschiedener Höhenlage keinen Einfluß auf die Verschwenkung des Schaftteiles um die Achse 14 nimmt. Als Beschlagteil ist innerhalb des Langloches 18 der in Fig. 5 dargestellte Bauteil 19 vorgesehen, welcher mit einer der Innenseite des Schaftteiles 15 zugewandten Schulterfläche 20 das Langloch 18 hintergreift. Auf Grund seiner Formgebung mit im wesentlichen der Querabmessung des Langloches 18 entsprechender Querabmessung und größerer Länge in Höhenrichtung des Langloches 18 ist dieser Bauteil 19 unverdrehbar im Langloch 18 geführt. Die der Innenseite des Schaftteiles zugewandte Schulterfläche 20 kann verzahnt oder mit reibungserhöhenden Mittel ausgebildet sein, und zur Festlegung des Frontlappens 5 in verschiedenen Höhenlagen ist ein einschraubbarer Bolzen 21 vorgesehen, welcher in das Innengewinde 22 des Bauteiles 19 unter Zwischenschaltung des Frontlappens 5 eingeschraubt wird. Analog kann dieser Schraubbolzen anstelle eines Kopfes 23 ein Querhaupt tragen, an welchem ein eine exzentrische Preßfläche aufweisender Hebel od.dgl. angelenkt ist.

## Patentansprüche

1. Skischuh (1) , mit einem für den Einstieg von hinten abbieg- oder abklappbaren Heckteil, mit einer aus Kunststoff bestehenden Unterschale (2) und einem relativ zur Unterschale (2) schwenkbaren Schaftteil (3), dadurch gekennzeichnet, daß der schwenkbare Schaftteil (3) einen Lappen (5) aufweist, welcher Lappen (5) in Umfangsrichtung des Schaftteiles (3) verläuft und nach hinten zum Heckteil spannbar ist und in einem quer zur Längsmittelebene des Schuhes (1) liegenden, der Schuhspitze zugewandten Bereich (17) des Schaftteiles (3) diesen außen überlappend angeordnet ist, und daß der Lappen (5) mit seinem freien Endbereich (10) in verschiedenen Höhenlagen gegen den Schaftteil (3) spannbar angeordnet ist.

2. Skischuh nach Anspruch 1, dadurch gekennzeichnet, daß der Lappen (5) als vom Schaftteil (3) gesonderter Lappen ausgebildet und mit dem Schaftteil verbindbar ist.

3. Skischuh nach Anspruch 1 oder 2, dadurch gekennzeichnet, daß der Schaftteil (3) im Bereich des Lappens (5) eine Ausnehmung (16) aufweist, welche vom Lappen (5) in der Schließlage übergriffen ist.

4. Skischuh nach Anspruch 3, dadurch gekennzeichnet, daß der Schaftteil (3) im Bereich des Lappens (5) auf geringere Wandstärke abgesetzt ausgebildet ist, daß die Innenkontur des auf geringere Wandstärke abgesetzten Bereiches (17) im wesentlichen der Außenkontur des Lappens (5) entspricht und daß die Ausnehmung im auf geringere Wandstärke abgesetzten Bereich (17) kleiner ist als der auf geringere Wandstärke abgesetzte und vom Lappen (5) in der Schließlage übergriffene Bereich (17).

5. Skischuh nach einem der Ansprüche 1 bis 4, dadurch gekennzeichnet, daß der Schaftteil (3) ein in Richtung zur Sohle sich erstreckendes Langloch (18) aufweist, in welchem ein Beschlagteil (19) für die Festlegung des Lappens (5) verschieblich und festlegbar geführt ist.

6. Skischuh nach einem der Ansprüche 1 bis 5, dadurch gekennzeichnet, daß der Beschlagteil (19) als das Langloch (18) hintergreifender, im Langloch unverdrehbarer Bauteil ausgebildet ist, mit welchem ein den Lappen (5) durchsetzendes Verriegelungsglied kraftschlüssig kuppelbar ist.

7. Skischuh nach einem der Ansprüche 1 bis 6, dadurch gekennzeichnet, daß der das Langloch (18) hintergreifende Bauteil (19) an seiner die Innenseite des Schaftteiles (3) hintergreifenden Fläche mit reibungserhöhenden Mitteln, insbesondere einer quer zur Längsachse des Langloches (18) verlaufenden Zahnung, ausgebildet ist.

8. Skischuh nach einem der Ansprüche 1 bis 7, dadurch gekennzeichnet, daß das Langloch (18) im Schaftteil (3) oberhalb der Schwenkachse (14) des Schaftteiles (3) angeordnet ist.

9. Skischuh nach einem der Ansprüche 1 bis 8, dadurch gekennzeichnet, daß sich die Unterkante des Lappens (5) bis nahe zur Unterkante des Schaftteiles (3), vorzugsweise bis zum Übergang in den Ristbereich, erstreckt.

10. Skischuh nach einem der Ansprüche 1 bis 9, dadurch gekennzeichnet, daß der Lappen (5) sich über einen Zentriwinkel von 90 - 180° des Schaftteiles (3) erstreckt.

11. Skischuh nach einem der Ansprüche 2 bis 10, dadurch gekennzeichnet, daß der der höhenverstellbaren Festlegung abgewandte Endbereich des Lappens (5) um eine die im wesentlichen horizontale Achse des Schaftteiles (3) schneidende oder kreuzende Achse schwenkbar am Schaftteil (3) festgelegt ist.

## Claims

1. Ski boot (1) comprising a rear portion which is adapted to be flexed or swung down to permit the skier to step into the boot from the rear, a plastic base shell (2) and a shank part (3) articulated in relation to the base shell (2), characterised in that the articulated shank part (3) has a tongue (5) extending in circumferential direction of the shank part (3), being tightenable rearwardly to the rear portion and arranged in an area (17) of the shank part (3) overlapping its exterior side, said area (17) extending transversely to the longitudinal center plane of the boot (1) and facing the toe portion of the boot, and that the tongue (5) is arranged to be tightened against the shank part (3) with its free end portion (10) at different height levels.

2. Ski boot as claimed in claim 1, characterised in that the tongue (5) is a part that is separate from the shank part (3) and is connectable with the shank part.

3. Ski boot as claimed in claim 1 or 2, characterised in that in the range of the tongue (5) the shank part (3) has a recess (16) which is covered by the tongue (5) in the closed position.

4. Ski boot as claimed in claim 3, characterised in that in the range of the tongue (5) the shank part (3) has a stepped portion (17) of a smaller wall thickness, that the inner contour of the stepped portion (17) of smaller wall thickness substantially conforms to the outer contour of the tongue (5) and that the recess in the stepped portion (17) is smaller than the stepped portion (17) covered by the tongue (5) in the closed position.

5. Ski boot as claimed in any one of claims 1 to 4, characterised in that the shank part (3) has a slot (18) which extends toward the sole and in which a mounting (19) for the fixation of the tongue (5) is slidably guided and adapted to be fixed in position.

6. Ski boot as claimed in any one of claims 1 to 5, characterised in that the mounting (19) consists of a component which extends through and overlaps the slot (18) and which is non-rotatably held in the slot (18), and a locking member extending through the tongue (5) is adapted to be coupled by force to said component.

7. Ski boot as claimed in any one of claims 1 to 6, characterised in that the component (19) extending through and overlapping the slot (18) on its surface overlapping the inner side of the shank part is provided with friction-increasing means, particularly with teeth extending transversely to the longitudinal axis of the slot (18).

8. Ski boot as claimed in any one of claims 1 to 7, characterised in that the slot (18) in the shank part (3) is disposed above the pivotal axis (14) of the shank part (3).

9. Ski boot as claimed in any one of claims 1 to 8, characterised in that the lower edge of the tongue (5) extends close to the lower edge of the shank part (3), preferably as far as to the transition to the instep region.

10. Ski boot as claimed in any one of claims 1 to 9, characterised in that the tongue (5) extends over a central angle of 90 to 180 degrees of the shank part (3).

11. Ski boot as claimed in any one of claims 2 to 10, characterised in that the end portion of the tongue (5) which is remote from the height- adjustable fixing means is pivoted to the shank part (3) on an axis which intersects or crosses the substantially horizontal axis of the shank part (3).

## Revendications

1. Chaussure de ski (1) avec une partie arrière pouvant être fléchie ou rabattue pour l'entrée par derrière, avec une coque inférieure (2) en matière plastique et un élément de tige (3) pivotant par rapport à la coque inférieure (2),
caractérisée en ce que la tige pivotante (3) présente une patte (5), laquelle patte (5) s'étend en direction de la périphérie de l'élément de tige (3), peut être tendue vers l'arrière en direction de la partie arrière, est disposée dans une région (17) de l'élément de tige (3) située transversalement au plan médian longitudinal de la chaussure (1) et dirigée vers la pointe de façon à recouvrir ladite tige par l'extérieur, et que la patte (5) est disposée de manière que sa section terminale libre (10) peut être serrée à différentes hauteurs par rapport à l'élément de tige (3).

2. Chaussure de ski selon la revendication 1, caractérisée en ce que la patte (5) est conformée en tant que patte séparée de l'élément de tige (3) et qu'elle peut être rattachée audit élément de tige.

3. Chaussure de ski selon l'une des revendications 1 ou 2, caractérisée en ce que l'élément de tige (3) comporte dans la région de la patte (5) un évidement (16) qui est recouvert par la patte (5) dans la position de fermeture.

4. Chaussure de ski selon la revendication 3, caractérisée en ce que l'élément de tige (3) présente, dans la région de la patte (5), une réduction de l'épaisseur de paroi, que le contour intérieur de la zone (17) à épaisseur de paroi réduite correspond sensiblement au contour extérieur de la patte (5), et que l'évidement dans la zone (17) à épaisseur de paroi réduite est plus petit que la zone (17) à épaisseur de paroi réduite et recouverte dans la position de fermeture par la patte (5).

5. Chaussure de ski selon l'une des revendications 1 à 4, caractérisée en ce que l'élément de tige (3) comprend un trou oblong (18) qui s'étend en direction de la semelle et dans lequel est guidée une armature (19) qui peut être déplacée et immobilisée pour la fixation de la patte (5).

6. Chaussure de ski selon l'une des revendications 1 à 5, caractérisée en ce que l'armature (19) est conformée en élément qui passe derrière le trou oblong (18) dans lequel il ne peut être tourné et avec lequel peut être couplé à force un élément de verrouillage traversant la patte (5).

7. Chaussure de ski selon l'une des revendications 1 à 6, caractérisée en ce que l'élément (19) passant derrière le trou oblong (18) comporte sur sa surface passant derrière la face intérieure de l'élément de tige (3) des moyens qui augmentent le frottement, en particulier une denture s'étendant transversalement à l'axe longitudinal du trou oblong (18).

8. Chaussure de ski selon l'une des revendications 1 à 7, caractérisée en ce que le trou oblong (18) dans l'élément de tige (3) est disposé au-dessus de l'axe de pivotement (14) de l'élément de tige (3).

9. Chaussure de ski selon l'une des revendications 1 à 8, caractérisée en ce que le bord inférieur de la patte (5) s'étend jusqu'à proximité du bord inférieur de l'élément de tige (3), de préférence jusqu'à la transition au cou-de-pied.

10. Chaussure de ski selon l'une des revendications 1 à 9, caractérisée en ce que la patte (5) s'étend sur un angle au centre de 90 à 180° de l'élément de tige (3).

11. Chaussure de ski selon l'une des revendications 2 à 10, caractérisée en ce que la zone terminale de la patte (5) opposée à la fixation réglable en hauteur est montée sur l'élément de tige (3) de façon à pouvoir pivoter autour d'un axe qui coupe ou croise l'axe sensiblement horizontal de l'élément de tige (3).
